# EUROPÄISCHE PATENTSCHRIFT

(11) **EP 2 726 782 B1**
(45) Veröffentlichungstag und Bekanntmachung des Hinweises auf die Patenterteilung: **10.08.2016**
(21) Anmeldenummer: 12730889.8
(22) Anmeldetag: 21.06.2012
(51) Int. Cl.: F21V 15/01, F21V 33/00, F21V 19/00, F21Y 115/00

(54) **LED-LEUCHTE**
LED LAMP
LAMPE À DEL

(30) Priorität: 28.06.2011 DE 202011050563 U
(43) Veröffentlichungstag der Anmeldung: 07.05.2014
(73) Patentinhaber: Flextronics Automotive GmbH & Co. KG, 72636 Frickenhausen (DE)
(72) Erfinder: WIMBERT, Frank, 73277 Owen (DE); HUPFER, Philip, 73728 Esslingen (DE)
(74) Vertreter: Kohler Schmid Möbus Patentanwälte
(86) Internationale Anmeldenummer: PCT/EP2012/061957
(87) Internationale Veröffentlichungsnummer: WO 2013/000812

(56) Entgegenhaltungen:
- EP-A1- 2 322 962
- DE-A1- 10 239 090
- DE-A1- 19 805 771
- DE-A1-102004 039 004
- DE-A1-102009 034 841
- DE-C1- 19 927 142
- DE-T2-602005 005 262
- DE-U1-202010 006 675
- FR-A1- 2 936 297
- US-A1- 2006 044 806

## Beschreibung

Die vorliegende Erfindung betrifft eine LED-Leuchte, insbesondere Kühlschrankleuchte oder dgl., mit mindestens einer LED, mit einer Optik für das von der mindestens einen LED abgestrahlte Licht und mit einem die Optik umgebenden lichtundurchlässigen Leuchtengehäuse.

Die Patentanmeldung DE19805771 offenbart die Merkmale des Oberbegriffs des Anspruchs 1.

**Fig. 1** zeigt eine bekannte LED-Kühlschrankleuchte **101** mit einer LED **102**, die auf einer Leiterplatte **103** angeordnet ist. Die LED 102 ist von einem Reflektor **104** umgeben, der das von der LED 102 abgestrahlte Licht nach vorne durch eine Gehäuseöffnung **105** eines die Leiterplatte 103 abdeckenden lichtundurchlässigen Leuchtengehäuse **106** richtet. Das Leuchtengehäuse 106 weist eine Rastaufnahme **107** auf, in der die Leiterplatte 103 aufgenommen und mittels mehrerer gehäuseseitiger Rastnasen **108** verrastet ist. Auf der der LED 102 gegenüberliegenden Leiterplattenseite ist ein Aluminium-Kühlkörper **109** zum Kühlen der LED 102 angeordnet. Der Reflektor 104 ist zwischen Leiterplatte 103 und Leuchtengehäuse 106 angeordnet und mittels einer Schraube **110** an dem Aluminium-Kühlkörper 109 angeschraubt, wodurch der Reflektor 104 und der Kühlkörper 109 an der dazwischen liegenden Leiterplatte 103 festgeklemmt sind. Zum Anschließen der LED 102 an eine Stromversorgung weist die Leiterplatte 103 einen Stecker **111** auf.

Bei der Montage der LED-Kühlschrankleuchte 1 müssen die Leiterplatte 103, der Reflektor, welcher zuvor in einem weiteren Herstellungsschritt mit seiner Reflexionsschicht bedampft wurde, sowie der Kühlkörper 109 mittels der Schraube 110 miteinander verschraubt werden.

Demgegenüber ist es die Aufgabe der vorliegenden Erfindung, bei einer LED-Leuchte der eingangs genannten Art die Anzahl der Einzelteile zu reduzieren und die Montage zu vereinfachen.

Diese Aufgabe wird durch die Merkmale des Anspruchs 1, beziehungsweise 2, gelöst.

Aufgrund des erfindungsgemäßen 2-Kompenenten-Kunstoffspritzteils mit angespritzter transmissiver Optik können die bisherige Reflektorbedampfung, die bisherige Schraube sowie die bisherige Montage von Reflektor, Leiterplatte, Kühlkörper und Schraube entfallen. Aufgrund der höheren Effizienz von heutzutage verfügbaren LEDs ist auch ein Kühlkörper nicht mehr erforderlich.

Zur zusätzlichen Strahlformung ist die Außenseite der transmissiven Optik glatt oder erfindungsgemäss mit Strukturen, wie z.B. mit Erodierstrukturen, Kissenoptiken, Zylinderlinsensegmente usw., ausgebildet.

Bevorzugt ist das 2-Kompenenten-Kunstoffspritzteil mit einer die mindestens eine LED aufweisenden Leiterplatte z.B. mittels gehäuseseitiger Rastnasen verrastet oder z.B. mittels gehäuseseitiger Führungsdome heißverstemmt. Weiterhin kann das 2-Kompenenten-Kunstoffsptritzteil - und somit die Kollimator-Optik - über Vorsprünge, die in Löcher in der Leiterplatte passgenau eingreifen, bezüglich der mindestens einen LED exakt positioniert sein.

Vorteilhafte Ausgestaltungen der Erfindung sind Gegenstand der Unteransprüche. Weitere Vorteile der Erfindung ergeben sich aus der Beschreibung und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsform sind nicht als abschließende Aufzählung zu verstehen, sondern haben vielmehr beispielhaften Charakter für die Schilderung der Erfindung.

Es zeigen:
- Fig. 1: eine LED-Leuchte nach dem Stand der Technik;
- Fig. 2: eine erste Ausführungsform der erfindungsgemäßen LED-Leuchte; und
- Fig. 3: ein Beispiel einer LED-Leuchte.

Die in **Fig. 2** gezeigte LED-Kühlschrankleuchte **1** umfasst eine LED **2** (oder auch mehrere LEDs), die auf einer Leiterplatte **3** angeordnet ist. Vor der LED 2 ist eine transmissive Optik in Form einer Kollimator-Optik **4** oder einer optischen Linse, die als Fresnel-Linse ausgebildet ist, angeordnet, die das von der LED 2 abgestrahlte Licht richtet. Die Kollimator-Optik 4 ist zusammen mit einem die Leiterplatte 3 abdeckenden lichtundurchlässigen Leuchtengehäuse **5** durch ein 2-Kompenenten-Kunststoffspritzteil **6** gebildet. Die Kollimator-Optik 4 ist aus transparentem Kunststoff und das Leuchtengehäuse 5 aus lichtundurchlässigem Kunststoff gebildet.

Die Außenseite der Kollimator-Optik 4 kann glatt sein oder, nach der Erfindung wie in Fig. 2 gezeigt, Strukturen **7**, z.B. Erodierstrukturen, Kissenoptiken oder Zylinderlinsensegmente, zur zusätzlichen Strahlformung aufweisen.

Das Kunststoffspritzteil 6 greift mit Vorsprüngen (Führungsdome) **8**, die am Leuchtengehäuse 5 vorgesehen sind, in Löcher der Leiterplatte 3 passgenau ein, wodurch die Kollimator-Optik 4 und die LED 2 zueinander exakt positioniert sind. Die Leiterplatte 3 liegt auf Absätzen der Vorsprünge 8 auf, wobei die Vorsprünge 8 zur Befestigung der Leiterplatte 3 heißverstemmt sind. Alternativ können - analog zu Fig. 1 - am Leuchtengehäuse 5 Rastnasen angespritzt sein, um die Leiterplatte 3 am Kunststoffspritzteil 6 zu verrasten. Zum Anschließen der LED 2 an eine Stromversorgung weist die Leiterplatte 3 einen Stecker **9** auf.

Von der LED-Kühlschrankleuchte 1 der Fig. 2 unterscheidet sich die in **Fig. 3** gezeigte LED-Kühlschrankleuchte **21** lediglich dadurch, dass hier die transmissive Optik, die zusammen mit dem die Leiterplatte 3 abdeckenden lichtundurchlässigen Leuchtengehäuse 5 durch ein 2-Kompenenten-Kunststoffspritzteil 6 gebildet ist, als eine Diffusor-Optik **22** in Form einer lichtstreuenden Diffusorscheibe gebildet ist und dass zwischen der LED 2 und der Diffusorscheibe 22 eine separate transmissive Kollimator-Optik **23** oder eine separate optische Linse (z.B. Fresnel-Linse) an der Leiterplatte 3 heißverstemmt oder verclipst ist. Zur weiteren Strahlformung weist die Diffusorscheibe 22 innenseitige Optikstrukturen (z.B. Kissenoptiken, Zylinderlinsen, Erodierstruktur,...) **24** auf. Zusätzlich oder alternativ kann die Diffusorscheibe 22 auch außenseitige Optikstrukturen (nicht gezeigt) aufweisen. Die Diffusorscheibe 22 kann in dem 2-Kompenenten-Kunststoffspritzteil 6 z.B. als milchige Kunststoffkomponente ausgebildet sein. Die Außenseite der Kollimator-Optik 23 kann glatt sein oder, wie in Fig. 3 gezeigt, Optikstrukturen **25**, z.B. Erodierstrukturen, Kissenoptiken oder Zylinderlinsensegmente, zur zusätzlichen Strahlformung und Lenkung aufweisen. Im Unterschied zur LED-Kühlschrankleuchte 1 weist die LED-Kühlschrankleuchte 21 somit mindestens zwei optisch wirksame Flächen, nämlich die innenseitige Optikstrukturen 24 der Diffusorscheibe 22 und die Optikstrukturen 25 der Kollimator-Optik 23, auf, um das von der LED 2 abgestrahlte Licht, falls erforderlich, noch besser zu homogenisieren.

## Patentansprüche

1. LED-Leuchte (1; 21), insbesondere Kühlschrankleuchte, mit mindestens einer LED (2), mit einer Optik, die als Kollimator-Optik (4, 2) ausgebildet ist, für das von der mindestens einen LED (2) abgestrahlte Licht und mit einem die Kollimator-Optik (4; 22) umgebenden lichtundurchlässigen Leuchtengehäuse (5), wobei die Kollimator-Optik (4; 22) transmissiv ausgebildet ist, das lichtundurchlässige Leuchtengehäuse (5) und die transmissive Kollimator-Optik (4; 22) gemeinsam durch ein 2-Komponenten-Kunststoffspritzteil (6) gebildet sind und die Kollimator-Optik (4; 22) auf der der LED (2) zugewandten Innenseite des 2-Komponenten-Kunststoffspritzteils (6) ausgebildet ist,
**dadurch gekennzeichnet,**
**dass** die Außenseite der transmissiven Kollimator-Optik (4; 22) mit Strukturen (7) zur zusätzlichen Strahlformung ausgebildet ist.

2. LED-Leuchte (1; 21), insbesondere Kühlschrankleuchte, mit mindestens einer LED (2), mit einer Optik, die als Fresnel-Linse ausgebildet ist, für das von der mindestens einen LED (2) abgestrahlte Licht und mit einem die Fresnel-Linse (4; 22) umgebenden lichtundurchlässigen Leuchtengehäuse (5), wobei die Fresnel-Linse (4; 22) transmissiv ausgebildet ist, das lichtundurchlässige Leuchtengehäuse (5) und die transmissive Fresnel-Linse (4; 22) gemeinsam durch ein 2-Komponenten-Kunststoffspritzteil (6) gebildet sind und die Fresnel-Linse (4; 22) auf der der LED (2) zugewandten Innenseite des 2-Komponenten-Kunststoffspritzteils (6) ausgebildet ist, wobei die Außenseite der transmissiven Fresnel-Linse (4; 22) mit Strukturen (7) zur zusätzlichen Strahlformung ausgebildet ist.

3. LED-Leuchte nach einem der vorhergehenden Ansprüche, **dadurch gekennzeichnet, dass** die Innenseite der transmissiven Optik (4; 22) glatt oder mit Strukturen (7; 24) zur zusätzlichen Strahlformung ausgebildet ist.

4. LED-Leuchte nach einem der vorhergehenden Ansprüche, **dadurch gekennzeichnet, dass** das 2-Kompenenten-Kunststoffspritzteil (6) mit einer die mindestens eine LED (2) aufweisenden Leiterplatte (3) verrastet oder heißverstemmt ist.

5. LED-Leuchte nach einem der vorhergehenden Ansprüche, **dadurch gekennzeichnet, dass** das 2-Kompenenten-Kunststoffspritzteil (6) über Vorsprünge (8), die in Löcher in einer die mindestens eine LED (2) aufweisenden Leiterplatte (3) passgenau eingreifen, bezüglich der mindestens einen LED (2) exakt positioniert ist.

6. LED-Leuchte nach Anspruch 5, **dadurch gekennzeichnet, dass** die Vorsprünge (8) zur Befestigung der Leiterplatte (3) heißverstemmt sind.

## Claims

1. LED lamp (1; 21), in particular a refrigerator lamp, comprising at least one LED (2), an optics designed in the form of a collimator optics (4; 2) for the light emitted by the at least one LED (2), and an opaque lamp housing (5) that surrounds the collimator optics (4; 22), wherein the collimator optics (4; 22) is designed to be transmissive, the opaque lamp housing (5) and the transmissive collimator optics (4; 22) are jointly formed by a two-component plastic injection-moulded part (6), and the collimator optics (4; 22) is formed on the inner side of the two-component plastic injection-moulded part (6) facing the LED (2),
**characterized in that** the outside of the transmissive collimator optics (4; 22) is formed with structures (7) for additional beam shaping.

2. LED lamp (1; 21), in particular a refrigerator lamp, comprising at least one LED (2), an optics designed as a Fresnel lens for the light emitted by the at least one LED (2), and an opaque lamp housing (5) that surrounds the Fresnel lens (4; 22), wherein the Fresnel lens (4; 22) is designed to be transmissive, the opaque lamp housing (5) and the transmissive Fresnel lens (4; 22) are jointly formed by a two-component plastic injection-moulded part (6) and the Fresnel lens (4; 22) is formed on the inner side of the two-component plastic injection-moulded part (6) facing the LED (2), wherein the outside of the transmissive Fresnel lens (4; 22) is formed with structures (7) for additional beam shaping.

3. LED lamp according to one of the preceding claims, **characterized in that** the inside of the transmissive optics (4; 22) is designed to be smooth or formed with structures (7; 24) for additional beam shaping.

4. LED lamp according to one of the preceding claims, **characterized in that** the two-component plastic injection-moulded part (6) is locked in place or staked with a circuit board (3) comprising the at least one LED (2).

5. LED lamp according to one of the preceding claims, **characterized in that** the two-component plastic injection-moulded part (6) is exactly positioned in relation to the at least one LED (2) via projections (8) which engage in a custom-fit manner with holes in a circuit board (3) comprising the at least one LED (2).

6. LED lamp according to claim 5, **characterized in that** the projections (8) are staked to fasten the circuit board (3).

## Revendications

1. Lampe à LED (1 ; 21), en particulier lampe de réfrigérateur, comprenant au moins une LED (2) avec une optique qui est réalisée sous la forme d'une optique collimatrice (4, 2) pour la lumière émise par ladite au moins une LED (2) et avec un boîtier de lampe opaque (5) entourant l'optique collimatrice (4 ; 22), l'optique collimatrice (4 ; 22) étant conçue transmissive, le boîtier de lampe opaque (5) et l'optique collimatrice transmissive (4 ; 22) étant formés ensemble par une pièce moulée par injection en matière plastique à 2 composants (6) et l'optique collimatrice (4 ; 22) étant réalisée sur le côté intérieur tourné vers la LED (2) de la pièce moulée par injection en matière plastique à 2 composants (6), **caractérisée en ce**
**que** le côté extérieur de l'optique collimatrice transmissive (4 ; 22) est réalisé avec des structures (7) pour la mise en forme supplémentaire de faisceau.

2. Lampe à LED (1 ; 21), en particulier lampe de réfrigérateur, comprenant au moins une LED (2) avec une optique qui est réalisée sous la forme d'une lentille de Fresnel pour la lumière émise par ladite au moins une LED (2) et avec un boîtier de lampe opaque (5) entourant la lentille de Fresnel (4 ; 22), la lentille de Fresnel (4 ; 22) étant conçue transmissive, le boîtier de lampe opaque (5) et la lentille de Fresnel transmissive (4 ; 22) étant formés ensemble par une pièce moulée par injection en matière plastique à 2 composants (6) et la lentille de Fresnel (4 ; 22) étant réalisée sur le côté intérieur tourné vers la LED (2) de la pièce moulée par injection en matière plastique à 2 composants (6), le côté extérieur de la lentille de Fresnel transmissive (4 ; 22) étant réalisé avec des structures (7) pour la mise en forme supplémentaire de faisceau.

3. Lampe à LED selon l'une des revendications précédentes, **caractérisée en ce que** le côté intérieur de l'optique transmissive (4 ; 22) est lisse ou réalisé avec des structures (7 ; 24) pour la mise en forme supplémentaire de faisceau.

4. Lampe à LED selon l'une des revendications précédentes, **caractérisée en ce que** la pièce moulée par injection en matière plastique à 2 composants (6) est encliquetée ou matée à chaud avec une carte de circuit imprimé (3) présentant ladite au moins une LED (2).

5. Lampe à LED selon l'une des revendications précédentes, **caractérisée en ce que** la pièce moulée par injection en matière plastique à 2 composants (6) est positionnée exactement par rapport à ladite au moins une LED (2) au moyen de saillies (8) qui s'engagent de manière parfaitement ajustée dans des trous dans une carte de circuit imprimé (3) présentant ladite au moins une LED (2).

6. Lampe à LED selon la revendication 5, **caractérisée en ce que** les saillies (8) sont matées à chaud pour la fixation de la carte de circuit imprimé (3).
